# FASCICULE DE BREVET EUROPEEN

(11) **EP 2 749 505 B1**
(45) Date de publication et mention de la délivrance du brevet: **09.09.2015**
(21) Numéro de dépôt: 13199089.7
(22) Date de dépôt: 20.12.2013
(51) Int. Cl.: B65D 35/44, B65D 51/22

(54) **Tête de tube munie d'un opercule, associée à un bouchon perforateur amélioré assurant la préservation de l'opercule préalablement à sa première utilisation**
Tubenkopf mit Verschlussorgan, das mit einem verbesserten Stopfen mit Perforation ausgestattet ist, der für den Schutz des Verschlussorgans vor seiner ersten Verwendung sorgt
Tube head equipped with a lid, associated with an improved perforating cap which ensures protection of the lid prior to first use thereof

(30) Priorité: 26.12.2012 FR 1262805
(43) Date de publication de la demande: 02.07.2014
(73) Titulaire: Albéa Services, 92230 Gennevilliers (FR)
(72) Inventeur: Seguin, Franck, 75015 Paris (FR)
(74) Mandataire: Gevers France

(56) Documents cités:
- CH-A5- 576 376
- DE-U1-202004 004 539

## Description

### DOMAINE TECHNIQUE GENERAL

La présente invention concerne le domaine des tubes souples comprenant un opercule obturant le goulot préalablement à la première utilisation du tube, et un bouchon perforateur adapté pour réaliser le perçage de l'opercule.

### ETAT DE L'ART

On connait les tubes munis d'un opercule associés à un bouchon perforateur comprenant un poinçon adapté pour perforer ledit opercule lorsque le bouchon est inséré dans un premier sens dans le goulot du tube, et pour être vissé sur le goulot lorsqu'il est positionné dans un deuxième sens sur le goulot du tube.

L'opercule permet en effet de conserver le produit contenu dans le tube de manière hermétique pendant son stockage préalablement à sa première utilisation, ce qui représente une part très importante de la durée de vie globale du tube.

De telles solutions sont toutefois peu pratiques et assez peu appréciées des utilisateurs. Elles conduisent en outre à avoir un tube ayant un poinçon faisant saillie de son bouchon lors de son utilisation et de son stockage, et nécessitent un effort de poussée pour percer l'opercule à l'aide du poinçon du bouchon.

Afin de corriger ces inconvénients, des solutions ont été proposées dans lesquelles le poinçon est disposé dans le bouchon, de manière à pouvoir perforer l'opercule lorsque le bouchon est vissé sur la tête de tube. Toutefois, afin d'assurer la préservation de l'opercule préalablement à la première utilisation, une bague d'espacement est disposée entre le bouchon et l'épaule de la tête de tube, de manière à maintenir le poinçon à distance de l'opercule lorsque le bouchon est vissé sur le goulot.

De telles solutions sont toutefois très contraignantes industriellement en ce qu'elles nécessitent le positionnement de plusieurs pièces sur la tête de tube, la bague et le bouchon étant communément formés de deux pièces distinctes.

Il a également été proposé (CH 576 376, DE 20 2004 004 539 U1) de réaliser le bouchon et la bague en une seule pièce venue de matière, ces deux éléments étant ainsi reliés par des ponts de matière adaptés pour être rompus par vissage ou dévissage du bouchon. Cependant, le positionnement par machine du bouchon sur la tête de tube requiert alors une précision extrême afin de ne pas rompre systématiquement les ponts de matière lors du bouchonnage, rendant cette solution non exploitable.

### PRESENTATION DE L'INVENTION

La présente invention vise à proposer un ensemble comprenant une tête de tube comprenant un opercule et un bouchon muni d'un poinçon adapté pour assurer la préservation de l'opercule préalablement à la première utilisation, tout en étant exploitable à l'échelle industrielle pour les opérations de fabrication et de positionnement du bouchon sur la tête de tube.

A cet effet, l'invention propose un ensemble comprenant
- une tête de tube comprenant un goulot définissant un axe longitudinal, une épaule et un insert plein formant un opercule obturant ledit goulot,
- un bouchon comprenant un poinçon adapté pour découper l'opercule, ledit bouchon étant adapté pour être vissé sur ledit goulot, et configuré de manière à ce que lorsque ledit bouchon est vissé sur le goulot, le poinçon soit inséré à l'intérieur du goulot,
- une bague d'espacement amovible disposée en appui sur l'épaule autour du goulot,
la bague et le bouchon étant formés d'une seule pièce venue de matière et sont reliés par des ponts de matière, ladite bague présentant un diamètre interne supérieur au diamètre externe dudit bouchon, de manière à permettre un coulissement du bouchon au travers de la bague après rupture desdits ponts de matière,
caractérisé en ce que la bague comprend des butées internes adaptées pour limiter le déplacement dudit bouchon au travers de la bague, de manière à maintenir le poinçon à distance de l'opercule lorsque le bouchon est vissé sur le goulot et en butée contre la bague.

Ledit ensemble présente typiquement une ou plusieurs des caractéristiques optionnelles suivantes, prises indépendamment ou en combinaison ;
- ledit poinçon est adapté pour après le retrait de la bague d'espacement de l'ensemble, lorsque ledit bouchon est vissé en butée contre l'épaule, réaliser une découpe partielle dudit opercule afin d'ouvrir ledit goulot, l'opercule étant alors lié à la partie non découpée de l'insert par un pont de matière.
- ladite bague d'espacement comprend une pluralité de nervures adaptées pour centrer la bague d'espacement autour du goulot.
- ladite bague d'espacement présente une forme de portion de cercle dont une extrémité libre forme une languette préhensible par un utilisateur.
- ledit poinçon présente une extrémité libre biseautée selon un plan incliné par rapport à l'axe longitudinal du goulot lorsque le bouchon est vissé sur ledit goulot. Ladite extrémité libre est alors typiquement biseautée et présente une section transversale en demi-cercle.

L'invention assure ainsi une limitation du déplacement du bouchon suite à son positionnement sur la tête de tube et à la rupture des ponts de matière le liant à la bague résultant de l'action d'une bouchonneuse industrielle, préservant ainsi l'opercule de toute perforation ou découpe préalablement à la première utilisation de l'ensemble par un utilisateur.

### PRESENTATION DES FIGURES

D'autres caractéristiques, buts et avantages de l'invention ressortiront de la description qui suit, qui est purement illustrative et non limitative, et qui doit être lue en regard des dessins annexés, sur lesquels :
- La figure 1 présente une vue en coupe d'un ensemble selon un aspect de l'invention ;
- La figure 2 présente une vue d'un bouchon et d'une bague d'espacement d'un ensemble selon un aspect de l'invention ;
- Les figures 3 et 4 présentent deux modes de réalisation d'une tête de tube d'un ensemble selon un aspect de l'invention ;
- Les figures 5 et 6 présentent des vues d'un bouchon et d'une bague d'espacement d'un ensemble selon un aspect de l'invention.

Sur l'ensemble des figures, les éléments en commun sont repérés par des références numériques identiques.

### DESCRIPTION DETAILLEE

La figure 1 présente un exemple d'ensemble selon un aspect de l'invention, comprenant
- une tête de tube 1,
- un bouchon 2, et
- une bague 3 d'espacement amovible.

La tête de tube 1, dont deux variantes sont également présentées sur les figures 3 et 4, comprend un goulot 11 définissant un axe longitudinal Z-Z, une épaule 12 et un insert 13 plein formant un opercule obturant ledit goulot 11.

Plus précisément, l'insert 13 comprend une section périphérique 16, typiquement de forme tronconique ou de disque, et une section centrale 17 formant ledit opercule, dont le diamètre correspond typiquement au diamètre interne du goulot 11.

Le goulot 11 comprend un filetage 14 sur sa périphérie externe, adapté pour permettre de visser le bouchon 2 sur le goulot 11.

Le bouchon 2 comprend un taraudage 21 interne adapté pour coopérer avec le filetage 14 du goulot 11, et un poinçon 22 configuré de manière à être inséré à l'intérieur du goulot 11 de la tête de tube 1 lorsque le bouchon 2 est vissé sur ledit goulot 11. On définit une direction longitudinale du bouchon 2, correspondant à l'axe longitudinal Z-Z du goulot 11 lorsque le bouchon 2 est vissé sur le goulot 11.

La bague 3 d'espacement et le bouchon 2 sont venus de matière en une seule pièce, et sont ainsi reliés par des ponts de matière 31 représentés sur la figure 2.

La bague 3 d'espacement est configurée de manière à pouvoir être disposée autour du goulot 11, en appui contre l'épaule 12, et ainsi maintenir un espacement entre le bouchon 2 et l'épaule 12 lorsque le bouchon 2 est vissé sur le goulot 11 et que les ponts de matière 31 liant la bague 3 d'espacement et le bouchon 2 n'ont pas été rompus.

Plus précisément, la bague 3 d'espacement est configurée de manière à maintenir le poinçon 22 à distance de l'insert 13 lorsque le bouchon 2 est vissé sur le goulot 11 et que les ponts de matière 31 liant la bague 3 d'espacement et le bouchon 2 n'ont pas été rompus, empêchant ainsi le poinçon de venir au contact de l'insert 13 et l'empêchant donc de percer ou de découper l'opercule formé dans le goulot 11.

La figure 1 présente cette configuration, dans laquelle la bague 3 d'espacement est liée au bouchon 2 par les ponts de matière 31, et est disposée autour du goulot 11, en appui contre l'épaule 12 alors que le bouchon 2 est vissé sur le goulot 11. Le poinçon 22 s'étend alors à l'intérieur du goulot 11, à une distance non nulle de l'insert 13, préservant ainsi l'opercule de toute découpe ou perforation.

De cette manière, l'ensemble formé du bouchon 2 et de la bague 3 d'espacement peut être vissé sur le goulot 11, jusqu'à ce que la bague 3 d'espacement vienne en butée contre l'épaule 12, l'insert 13 étant préservé de tout poinçonnage ou découpe comme détaillé précédemment.

De plus, la bague 3 et le bouchon 2 sont réalisés de sorte que la bague 3 présente un diamètre interne DI supérieur au diamètre externe DE du bouchon 2, de manière à permettre un coulissement du bouchon 2 au travers de la bague 3 après rupture desdits ponts de matière 31.

A l'échelle industrielle, le bouchonnage, c'est-à-dire l'étape lors de laquelle le bouchon 2 est vissé sur le goulot 11 est typiquement réalisée au moyen d'une bouchonneuse. Toutefois, il est très délicat de configurer une telle machine afin qu'elle visse le bouchon 2 sur le goulot 11 jusqu'au point précis où la bague 3 d'espacement est en butée contre l'épaule 11 tout en préservant les ponts de matière 31. En effet, si la rotation du bouchon 2 pour le visser sur le goulot 11 est légèrement trop importante, les ponts de matière 31 se rompent, et le bouchon 2 est désolidarisé de la bague 3 d'espacement, ce qui peut provoquer la perforation de l'insert 13.

Afin que la bague 3 d'espacement assure la protection de l'opercule même après rupture des ponts de matière 31 la liant au bouchon 2 et sans calibration extrêmement précise de la bouchonneuse, la bague 3 d'espacement comprend des butées internes 33 adaptées pour limiter le déplacement du bouchon 2 au travers de la bague 3 d'espacement une fois les ponts de matière 31 rompus, de manière à maintenir le poinçon 22 à distance de l'opercule lorsque le bouchon 2 est vissé sur le goulot 11 et en butée contre lesdites butées internes 33 de la bague 3.

Les figures 5 et 6 présentent l'action de ces butées internes 33 lors de la rupture des ponts de matière 31 pour limiter le déplacement du bouchon 2 au travers de la bague 3 d'espacement.

Les butées internes 33 sont ainsi typiquement dimensionnées de manière à définir un diamètre interne réduit DR de la bague 3 d'espacement, inférieur au diamètre externe du bouchon 2.

La figure 5 présente le bouchon 2 et la bague 3 d'espacement reliés par les ponts de matière 31 préalablement à leur rupture. Les butées internes 33 sont ici formées par des nervures internes longitudinales.

La figure 6 présente quant à elle le bouchon 2 et la bague 3 d'espacement suite à la rupture des ponts de matière 31. Le bouchon 2 a coulissé dans la bague 3 d'espacement, jusqu'aux butées internes 33 qui limitent ce coulissement, de sorte que le poinçon 22 soit maintenu à distance de l'opercule lorsque le bouchon 2 est vissé sur le goulot 11 et en appui contre les butées internes 33 de la bague 3 d'espacement, la bague 3 d'espacement étant en appui contre l'épaule 12 de la tête de tube 1.

Cette limitation du coulissement du bouchon 2 dans la bague 3 d'espacement assure que le poinçon est maintenu à distance de l'opercule, et ce dernier est ainsi préservé de toute découpe ou perforation, même en cas de rupture des ponts de matière 31, que cette rupture soit volontaire ou non.

On peut ainsi calibrer une bouchonneuse de manière à réaliser la rupture des ponts de matière 31 lors du bouchonnage, de sorte que l'utilisateur puisse se contenter de dévisser le bouchon 2, retirer la bague 3, puis visser le bouchon 2 sur le goulot de manière à perforer ou découper l'opercule, et ainsi permettre une distribution du produit contenu dans le tube.

Les butées internes 33 définissent ainsi une course limitée du bouchon 2 du travers de la bague 3 d'espacement après la rupture des ponts de matière 31, typiquement égale à 1mm. Une telle course limitée permet l'utilisation d'une bouchonneuse industrielle afin de visser l'ensemble composé du bouchon 2 et de la bague 3 d'espacement sur le goulot 11, tout en préservant l'opercule de toute perforation ou découpe en cas de rupture des ponts de matière résultant du calibrage de la bouchonneuse.

Lors de la première utilisation, l'utilisateur dévisse le bouchon 2 du goulot 11, puis retire la bague 3 d'espacement préalablement désolidarisée du bouchon 2 par la rupture des ponts de matière 31, et revisse le bouchon 2 sur le goulot 11 jusqu'à ce qu'il vienne en butée contre le goulot 11 ou contre l'épaule 12. Le poinçon 22 a alors réalisé une découpe ou une perforation de l'insert 13, et plus précisément de sa partie centrale 17 formant l'opercule de la tête de tube.

La découpe de l'opercule est avantageusement partielle, de manière à ce que la ou les portions de l'opercule ayant été découpées demeurent liées au reste de l'insert 13, prévenant ainsi tout mélange du matériau formant l'insert 13 avec un produit contenu dans le tube associé, et une éventuelle distribution de ce matériau à l'utilisateur.

A titre d'exemple, en considérant qu'une découpe complète est une découpe à 360° de l'opercule, c'est-à-dire une découpe circulaire réalisée par rotation du bouchon 2, on réalise avantageusement une découpe comprise entre 250° et 330°, formant ainsi un lien suffisant pour assurer la cohésion entre la section centrale 17 ayant été découpée, et la section périphérique 16.

Les figures 1, 5 et 6 présentent plusieurs exemples de forme du poinçon 22.

Dans le mode de réalisation représenté sur la figure 1, le poinçon 22 a une section cylindrique de révolution, dont une extrémité libre 23 est biseautée, de manière à ce que lorsque le bouchon 2 est vissé sur le goulot 11 de la tête de tube 1, l'extrémité libre 23 du poinçon 22 soit insérée dans le goulot 11, et qu'elle soit biseautée par rapport à un plan normal à l'axe Z-Z du goulot 11, l'opercule formé par l'insert 13 étant typiquement disposé dans un tel plan normal à l'axe Z-Z du goulot 11. L'extrémité libre 23 du poinçon 22 a par conséquent une section de cercle s'inscrivant dans un plan incliné par rapport à l'axe Z-Z du goulot 11, qui coïncide avec l'axe longitudinal du bouchon 2.

Dans le mode de réalisation représenté, un chanfrein est de plus réalisé à la bordure interne de l'extrémité libre 23 du poinçon 22, permettant ainsi d'en réduire l'épaisseur pour rentre l'extrémité libre 23 coupante, ce qui facilite la découpe de l'opercule par le poinçon 22.

Un autre mode de réalisation du poinçon 22 du bouchon 2 est illustré sur les figures 5 et 6, la forme de l'extrémité libre 23 du poinçon 22 est similaire à celle présentée sur la figure 1, mais s'étend uniquement sur un demi-cercle biseauté comme décrit précédemment, l'autre partie de l'extrémité libre 23 étant évidée de manière à être en retrait dudit demi-cercle biseauté. Une telle forme favorise la découpe de l'opercule par le poinçon, alors que le mode de réalisation précédent réalise une découpe du poinçon par écrasement.

Dans le mode de réalisation représenté, l'épaule 12 de la tête de tube 1 comprend des reliefs 15 optionnels formant saillie, radialement à partir de la jonction entre le goulot 11 et l'épaule 12. Ces reliefs 15 optionnels sont alors typiquement dimensionnés de manière à présenter un diamètre inférieur ou égal au diamètre interne de la bague 3. La bague 3 d'espacement est alors munie de moyens tels que des nervures 32 internes, adaptés pour coopérer avec lesdits reliefs afin de ne permettre sa rotation autour du goulot 12 selon l'axe Z-Z que dans un sens unique correspondant au sens de vissage du bouchon 2 sur le goulot 11, les reliefs 15 coopérant avec les nervures 32 afin d'empêcher la rotation de la bague 3 d'espacement autour du goulot 12 dans le sens du dévissage du bouchon 2 du goulot 11 de la tête de tube 1.

La figure 4 présente un exemple de mode de réalisation comprenant des reliefs 15 optionnels, ayant une forme générale d'hélice autour de l'axe Z-Z. Plusieurs modes de réalisation sont possibles ; les reliefs 15 optionnels peuvent par exemple former des arcs de cercles s'étendant à partir du centre du goulot 11 afin de former une forme générale de spirale, ou encore une forme générale de roue dentée.

Selon un mode de réalisation particulier, les nervures 32 internes réalisant également la fonction d'arrêt en rotation en coopérant avec les reliefs 15 de l'épaule 12 peuvent également former les butées internes 33 limitant le coulissement du bouchon 2 au travers de la bague 3 d'espacement.

L'ensemble décrit permet ainsi d'obtenir une tête de tube munie d'un opercule assurant la conservation hermétique d'un produit préalablement à sa première utilisation et associée à un bouchon perforateur amélioré assurant une découpe contrôlée par l'utilisateur lors d'un simple vissage du bouchon, tout en empêchant toute découpe ou perçage prématuré de l'opercule et en permettant un bouchonnage industriel.

En outre, la découpe partielle de l'opercule permet d'éviter sa chute dans le volume interne du tube ou son expulsion par le goulot de la tête de tube, et donc plus généralement son mélange avec le produit et sa distribution à l'utilisateur.

## Revendications

1. Ensemble comprenant
- une tête de tube (1) comprenant un goulot (11) définissant un axe longitudinal (Z-Z), une épaule (12) et un insert (13) plein formant un opercule obturant ledit goulot (11),
- un bouchon (2) comprenant un poinçon (22) adapté pour découper l'opercule, ledit bouchon étant adapté pour être vissé sur ledit goulot (11), et configuré de manière à ce que lorsque ledit bouchon (2) est vissé sur le goulot (11), le poinçon (22) soit inséré à l'intérieur du goulot (11),
- une bague (3) d'espacement amovible disposée en appui sur l'épaule (12) autour du goulot (11),
la bague (3) et le bouchon (2) étant formés d'une seule pièce venue de matière et sont reliés par des ponts de matière, ladite bague (3) présentant un diamètre interne supérieur au diamètre externe dudit bouchon (2), de manière à permettre un coulissement du bouchon (2) au travers de la bague (3) après rupture desdits ponts de matière, **caractérisé en ce que** la bague (3) comprend des butées internes (33) adaptées pour limiter le déplacement dudit bouchon (2) au travers de la bague (3) suite à la rupture des ponts de matière, de manière à maintenir le poinçon (22) à distance de l'opercule lorsque le bouchon (2) est vissé sur le goulot (11) et en butée contre la bague (3).

2. Ensemble selon la revendication 1, dans lequel ledit poinçon (22) est adapté pour après le retrait de la bague (3) d'espacement de l'ensemble, lorsque ledit bouchon (2) est vissé en butée contre l'épaule (12), réaliser une découpe partielle dudit opercule afin d'ouvrir ledit goulot (11), l'opercule étant alors lié à la partie non découpée de l'insert (13) par un pont de matière.

3. Ensemble selon l'une des revendications 1 ou 2, dans lequel ladite bague (3) d'espacement comprend une pluralité de nervures adaptées pour centrer la bague (3) d'espacement autour du goulot (11).

4. Ensemble selon l'une des revendications 1 à 3, dans lequel ladite bague (3) d'espacement présente une forme de portion de cercle dont une extrémité libre forme une languette (33) préhensible par un utilisateur.

5. Ensemble selon l'une des revendications 1 à 4, dans lequel ledit poinçon présente une extrémité libre (23) biseautée selon un plan incliné par rapport à l'axe longitudinal (Z-Z) du goulot lorsque le bouchon (2) est vissé sur ledit goulot (11).

6. Ensemble selon la revendication 5, dans lequel ladite extrémité libre (23) biseautée présente une section transversale en demi-cercle.

## Patentansprüche

1. Einheit, umfassend:
- einen Rohrkopf (1), umfassend einen Hals (11), der eine Längsachse (Z-Z) definiert, einen Absatz (12) und einen vollen Einsatz (13), der einen Deckel bildet, der den Hals (11) verschließt,
- einen Stöpsel (2), umfassend einen Stempel (22), der dazu vorgesehen ist, den Deckel zu durchschneiden, wobei der Stöpsel dazu vorgesehen ist, auf den Hals (11) geschraubt zu werden, und derart ausgeführt ist, dass, wenn der Stöpsel (2) auf den Hals (11) geschraubt ist, der Stempel (22) in den Hals (11) eingesetzt ist,
- einen abnehmbaren Abstandsring (3), der auf dem Absatz (12) um den Hals (11) aufliegend angeordnet ist,
wobei der Ring (3) und der Stöpsel (2) aus einem Stück aus demselben Material hergestellt und durch Materialbrücken verbunden sind, wobei der Ring (3) einen größeren Innendurchmesser als der Außendurchmesser des Stöpsels (2) aufweist, um ein Gleiten des Stöpsels (2) durch den Ring (3) nach Bruch der Materialbrücken zu ermöglichen, **dadurch gekennzeichnet, dass** der Ring (3) innere Anschläge (33) umfasst, die dazu vorgesehen sind, die Verschiebung des Stöpsels (2) durch den Ring (3) nach dem Bruch der Materialbrücken zu begrenzen, um den Stempel (22) in einem Abstand zum Deckel zu halten, wenn der Stöpsel (2) auf den Hals (11) geschraubt ist und am Ring (3) anliegt.

2. Einheit nach Anspruch 1, bei der der Stempel (22) dazu vorgesehen ist, nach dem Herausziehen des Abstandsringes (3) aus der Einheit, wenn der Stöpsel (2) auf den Absatz (12) bis zum Anschlag geschraubt ist, ein teilweises Durchschneiden des Deckels durchzuführen, um den Hals (11) zu öffnen, wobei der Deckel nun mit dem nicht durchschnittenen Teil des Einsatzes (13) durch eine Materialbrücke verbunden ist.

3. Einheit nach einem der Ansprüche 1 oder 2, bei der der Abstandsring (3) eine Vielzahl von Rippen umfasst, die dazu vorgesehen sind, den Abstandsring (3) um den Hals (11) zu zentrieren.

4. Einheit nach einem der Ansprüche 1 bis 3, bei der der Abstandsring (3) eine Form eines Kreisabschnitts aufweist, dessen freies Ende eine von einem Benutzer greifbare Lasche (33) bildet.

5. Einheit nach einem der Ansprüche 1 bis 4, bei der der Stempel ein freies Ende (23) aufweist, das entlang einer zur Längsachse (Z-Z) des Halses geneigten Ebene abgeschrägt ist, wenn der Stöpsel (2) auf den Hals (11) geschraubt ist.

6. Einheit nach Anspruch 5, bei der das freie abgeschrägte Ende (23) einen halbkreisförmigen Querschnitt aufweist.

## Claims

1. Assembly comprising
- a tube head (1) comprising a neck (11) defining a longitudinal axis (Z-Z), a shoulder (12) and a solid insert (13) forming a lid closing said neck (11),
- a cap (2) comprising a punch (22) adapted to cut the lid, said cap being adapted to be screwed onto said neck (11), and configured in such a way that when said cap (2) is screwed onto the neck (11), the punch (22) is inserted into an interior of the neck (11),
- a removable spacing ring (3) bearing against the shoulder (12) around the neck (11),
the ring (3) and the cap (2) being formed integrally in one piece and joined by material bridges, said ring (3) having an internal diameter greater than the external diameter of said cap (2), in such a way as to enable the cap (2) to slide through the ring (3) after breakage of said material bridges,
**characterised in that** the ring (3) comprises internal stops (33) adapted to limit the movement of said cap (2) through the ring (3), after the breakage of the material bridges, in such a way as to keep the punch (22) spaced from the lid when the cap (2) is screwed onto the neck (11) and butted against the ring (3).

2. Assembly according to claim 1, wherein said punch (22) is adapted to, after withdrawal of the spacing ring (3) from the assembly, when said cap (2) is screwed in abutment against the shoulder (12), achieve partial cutting of said lid in order to open said neck (11) the lid then being attached to the uncut part of the insert (13) by a material bridge.

3. Assembly according to one of claims 1 or 2, wherein said spacing ring (3) comprises a plurality of ribs adapted to centre the spacing ring (3) around the neck (11).

4. Assembly according to one of claims 1 to 3, wherein said spacing ring (3) has a shape of a portion of a circle of which a free end forms a tab (33) which can be gripped by a user.

5. Assembly according to one of claims 1 to 4, wherein said punch has a free end (23) bevelled along a plane inclined with respect to the longitudinal axis (Z-Z) of the neck when the cap (2) is screwed onto said neck (11).

6. Assembly according to claim 5, wherein said bevelled free end (23) has a semi-circular cross-section.
